# EUROPÄISCHE PATENTSCHRIFT

(11) **EP 1 247 260 B1**
(45) Veröffentlichungstag und Bekanntmachung des Hinweises auf die Patenterteilung: **19.12.2007**
(21) Anmeldenummer: 00987455.3
(22) Anmeldetag: 22.12.2000
(51) Int. Cl.: G07F 7/00

(54) **VERFAHREN ZUM DEPONIEREN VON GÜTERN IN MINDESTENS EINEM SCHLIESSFACH**
METHOD FOR DEPOSITING GOODS IN AT LEAST ONE LOCKER
PROCEDE DE DEPOT DE MARCHANDISES DANS AU MOINS UN CASIER

(30) Priorität: 12.01.2000 DE 10000830
(43) Veröffentlichungstag der Anmeldung: 09.10.2002
(73) Patentinhaber: Clausen, Olaf, 96396 Weissenbrunn (DE)
(72) Erfinder: Clausen, Olaf, 96396 Weissenbrunn (DE)
(74) Vertreter: Eichstädt, Alfred
(86) Internationale Anmeldenummer: PCT/EP2000/013242
(87) Internationale Veröffentlichungsnummer: WO 2001/052199

(56) Entgegenhaltungen:
- EP-A- 0 531 942
- WO-A-99/09499
- FR-A- 2 563 987
- GB-A- 2 302 976
- US-A- 4 988 849
- US-A- 5 212 644
- US-A- 5 705 991

## Beschreibung

Die Erfindung betrifft ein Verfahren zum Deponieren von Gütern in mindestens einem Schließfach mit mindestens einer verschließbaren Tür oder Klappe in einer Schließfachanlage mit einem computergesteuerten elektronischen Schließsystem zum Betätigen des Schlosses der Tür oder der Klappe des Schließfaches mittels eines elektronischen Schlüsselsystems, insbesondere mittels numerischer oder alphanumerischer Eingabemittel, Chipkarte, Magnetkarte, Barcode, Transponderchip, biometrischer Sensoren oder eines Funktelefones, sowie ein Verfahren zum Rücksenden von deponierten Gütern und eine Schließfachanlage zur Durchführung des Verfahrens.

Ein gattungsgemäßes Verfahren ist aus der FR 2 563 987 A bekannt. Der darin angegebene Lagercontainer wird mittels eines Telematiksystems gesteuert. Bei diesem System hat zunächst der Empfänger die Möglichkeit, über einen Telematik-Zugäng, beispielsweise über das Teletel-System, festzustellen, ob ein Container verfügbar ist. Dies kann entweder über eine Fernabfrage erfolgen, z.B. über ein Servicecenter durch Eingabe eines Passwortes, oder aber auch vor Ort durch eine persönliche Identifizierungskarte. Der Empfänger reserviert sodann ein bestimmtes Fach des Containers mit den gleichen Mitteln. Der Zusteller des Gutes ist danach berechtigt, das Gut in das Fach einzulegen, nachdem er die Tür geöffnet hat, was beispielsweise ebenfalls mittels einer Identifizierungskarte des Zustellers erfolgen kann. Der Zusteller verschließt danach die Tür. Diese wird verriegelt und kann nur von dem Empfänger geöffnet werden. Der Empfänger muss sich zum Öffnen der Tür oder Klappe des Schließfaches beim Abholen des deponierten Gutes identifizieren. Hierzu ist am Lagercontainer selbst ein Kartenleser für eine die Person identifizierende Karte vorgesehen. Auch werden die Bewegungsdaten einschließlich der Zeitdaten, der Identifizierung des Zustellers und des Empfängers in einem Speicher eines Computers gespeichert und diese Daten über die Kommunikationsschnittstelle an das Servicecenter übermittelt. Ebenso erfolgt automatisch eine Quittierung beim Abholen des Gutes durch den Empfänger.

Weiterhin ist aus der US 4,988,849 eine Schließfachanlage bekannt, die in Abhängigkeit von der Zahlung mittels Geld den Zugang gestattet. Im Falle, dass das Gut über einen längeren Zeitabschnitt nicht abgeholt wird, erfolgt eine Benachrichtigung des Mieters und eine Freischaltung des Schließfaches.

Es sind Schließfächer bekannt, die von mehreren Personen benutzt werden können. Zu diesem Zweck besitzen die Personen gleiche Schlüssel, um die Tür des Schließfaches öffnen und das Gut deponieren oder entnehmen zu können. Es sind ferner Schließfächer bekannt, die durch elektronische Schlüsselsysteme mittels alphanumerischer Tastaturen und Codesicherungen verschließbar sind. Personen, die die gleichen Codes eingeben, können das Schloßsystem ebenfalls entriegeln.

Aus der DE 94 07 802 U1 ist eine Fächereinheit mit mehreren Depotfächern mit jeweils einer zu öffnenden, einen Verschlußmechanismus aufweisenden Depotfachtür zur Aufnahme von Deponaten, wie Geschäftspapieren, Wertpapieren, Autopapieren, Schecks, Scheckkarten, Schlüssel oder dgl. Wertsachen, bekannt, die eine zentrale elektronische Steuer- und Bedieneinheit für die einzelnen Verschlußmechanismen der Depotfächer aufweist. Die Steuer- und Bedieneinheit weist mindestens einen Kartenleser zum Auslesen einer Masterkarte oder einer Kundeneuroscheckkarte des Geldinstitutes auf. Bei dem Einführen der Masterkarte in den Kartenleser wird einem der Verschlußmechanismen der Depotfächer von der zentralen elektronischen Steuer- und Bedieneinheit eine Kundennummer zugeordnet. Der Bankangestellte kann, unter Verwendung der Masterkarte und bei Eingabe der betreffenden Kundennummer, das entsprechende Bankfach öffnen. Ebenso kann der Kunde mit seiner EC-Karte, die er in den Kartenleser einschiebt, das ihm zugeordnete Depotfach öffnen. Durch diese Maßnahme ist es möglich, dass der Kunde, ohne in den persönlichen Kontakt mit dem Geldinstitut treten zu müssen, sich beispielsweise aufgrund eines elektronischen Anrufs ein Depotfach in der Fächereinheit reservieren lassen kann, welches - außer mit der Masterkarte des Geldinstituts - nur mit seiner Kundeneuroscheckkarte geöffnet werden kann.

Bei der bekannten Schließfachanlage handelt es sich nicht um eine wahlfrei von unterschiedlichen Zustellern oder Kunden nutzbare Schließanlage, bei der die Depotfächer von x-beliebigen Zustellern belegt werden können und diese von x-beliebigen Adressaten, die vom Zusteller adressiert sind, öffenbar sind. Weiterhin ist eine Belegungsverfolgung eines Depotfaches durch einen externen Rechner nicht möglich. Demgegenüber liegt der Erfindung die Aufgabe zugrunde, das Verfahren zum Betreiben einer Schließfachanlage zu verbessern.

Die Erfindung geht von der Überlegung aus, dass immer mehr Güter per Katalog über den Versandhandel bestellt oder bestellte Güter direkt über ein Verteilsystem, z. B. über Zustelldienste, angeliefert werden. Diese Art des Warenversandes wird durch das Online-Shopping per Internet weiterhin expandieren. Die Zustellung und Verteilung übernehmen dabei lokal, national und international tätige Zustelldienste, wie z.B. UPS, FedEx, Post, Hermes, DPD und andere, und auf lokaler Ebene auch kleinere Zusteller, die u. a. für die überregionalen Zustelldienstbetreiber oder Versandhäuser oder Warenhersteller und -verteiler sowie Speditionen tätig sind.

Die Zusteller treffen in den normal üblichen Paketzustellzeiten den Adressaten in der Regel in seiner Wohnung nicht an. Die Waren müssen entweder zum Arbeitsplatz geschickt bzw. entsprechend dem gegenwärtigen Aufenthaltsort umadressiert oder bei einem Nachbarn abgegeben werden. Oftmals ist auch durch den Zusteller, z. B. ein Kurierdienst, nochmaliges Anfahren des Adressaten erforderlich, um das zuzustellende Gut abgeben zu können. Bei anderen Zustelldiensten werden Benachrichtigungen im Briefkasten des Adressaten hinterlegt, der dann sein Päckchen oder Paket vom Paketschalter der Post abholen kann. Nach mehreren vergeblichen Zustellversuchen wird das Paket bzw. Päckchen mit dem Gut in der Regel an den Absender zurückgeschickt. Diese Vorgänge sind für den Zusteller mit einem großen Verwaltungs-, Zeit- und Energieaufwand und Kosten verbunden. Für den Besteller bzw. Adressaten bedeutet die mangelhafte Zustellung, dass er dringend benötigte Ware nicht termingerecht erhält, was nicht nur für Privatpersonen sondern auch für Industriebetriebe gleichermaßen gilt. Der Adressat wünscht in der Regel auch nicht, dass der Nachbar die für ihn bestimmte Ware annimmt. Gleiches gilt auch für Familienmitglieder, an die die Ware nicht adressiert ist, z. B. im Falle bestellter Geburtstags- oder Weihnachtsgeschenke. Ein Ziel der Erfindung ist es deshalb, hier Abhilfe zu schaffen und ein verbessertes Deponiersystem zur Verfügung zu stellen.

Gelöst wird die Aufgabe erfindungsgemäß durch ein Verfahren, wie es im Anspruch 1 angegeben ist und im nebengeordneten Anspruch 2 im Falle der Lieferung eines Gutes bzw. einer Ware, die der Adressat an den Versender zurücksenden will. Das Verfahren ist nicht nur auf Versender und Privatpersonen beschränkt, Zusteller und Adressat können auch Firmen sein, die das Verfahren unter unterschiedlichsten Problemstellungen nutzen können.

Das erfindungsgemäße Verfahren ermöglicht die Anlieferung und die Auslieferung von Waren zu jeder Tageszeit, z.B. außerhalb von normalen Dienstzeiten und zur Nachtzeit.

Dringend benötigte Waren, z. B. Ersatzteile, können an einem bestimmten Ort in einem Schließfach einer Schließfachanlage, die nach dem Verfahren arbeitet, deponiert werden. Für die kommerzielle Nutzung bietet sich beispielsweise an, dass dem Monteur von seiner Firma Teile zum Schließfach in der Nähe des nächsten Einsatzortes geschickt werden, die er dann aus einem vom Zusteller an ihn adressiertes Fach der Anlage am Einsatzort entnehmen kann. Reiseunternehmen, Autovermieter, usw. können Unterlagen, Schlüssel, etc. an bestimmten Orten für den Kunden, sei es nun ein Geschäftskunde oder eine Privatperson, bereitstellen. Das Verfahren ermöglicht auch, dass das Schließfach als Verteilzentrale für Übernachtpaketdienste genutzt werden kann.

Vorteilhafte Verfahrensschritte sind in den Ansprüchen 3 bis 26 selbsterklärend angegeben, die für die Verfahrensabläufe sowie für das Betreiben einer Schließfachanlage, für die Abrechnung der Benutzungsgebühren und die zeitliche Kontrolle der Belegung erforderlich sind.

Im Anspruch 27 ist der Aufbau einer Schließfachanlage zur Durchführung des Verfahrens nach den Ansprüchen 1 und 2 angegeben, um Warenbewegungen bis zum Abschluss der übergabe und der Abrechnung der Nutzung des Schließfaches verwalten zu können. In den Ansprüchen 28 und 29 sind vorteilhafte Ausgestaltungen der Schließfachanlage angegeben.

Schließfachanlagen gemäß der Erfindung werden zweckmäßigerweise als größere Schließfacheinheiten an U- und S-Bahnhaltestellen, Bahnhöfen, Flughäfen, Einkaufszentren, Tankstellen, in größeren Wohnanlagen und Poststellen aufgestellt. Der Besteller bzw. Adressat hat die Möglichkeit, zu jeder Tageszeit, z. B. auf dem Weg von der Arbeit nach Hause, die von ihm bestellten deponierten Artikel bzw. das in das Schließfach gelegte Gut abzuholen. Das Anliefern und Abholen geschieht mit systemeigenen elektronischen Schlüsselsystemen oder Kundenkarten des Systembetreibers, z. B. Chipkarten. Es sind aber auch andere elektronische Schlüsselsysteme verwendbar, bis hin zur herkömmlichen EC-Karte, wenn gleichzeitig hierüber eine Bankverbindung hergestellt wird, um die PIN-Code-Eingabe abchecken zu können, bevor ein Schließfach des Adressaten oder Zustellers sich öffnen lässt.

Bei Vernetzung der einzelnen Computer der Schließfachanlagen, was nicht notwendig ist, zu einem Rechnerverbund, in welchem ein zentraler Verwaltungsrechner eingekoppelt ist, z. B. über das öffentliche leitungsgebundene oder leitungslose Telefonnetz, GSM- oder UMTS-Netz oder das Internet, ist darüber hinaus eine zentrale Steuerung und Kontrolle der Schließfächer und der Warenbewegungen möglich. Mittels eines Handapparates eines Zellulartelefonnetzes (GSM, UMTS) ist ferner eine unmittelbare Identifizierung der Zugangsberechtigung möglich. Die Überwachung der Schließfächer, Gebührenveränderungen, Zugangsberechtigungsadressen, der Ausdruck von Statistiken, die Sperrung von einzelnen Schließfächern, usw. sind zentral vom Hauptsitz des Verwaltungsrechners aus möglich.

Das erfindungsgemäße Verfahren und die danach ausgebildete Schließfachanlage ermöglichen, dass bei der Bestellung eines Artikels, z. B. in einem Versandhaus, mit der Bestellung die Lieferadresse des Adressaten und die Adresse der gewünschten Schließfachanlage, in welcher das Gut deponiert werden soll, aufgegeben werden, ebenso die Kundennummer. Daraus ergibt sich, dass der Kunde auch an jede beliebige Schließfachanlage anonym ohne Anschriftsangabe das Gut versenden lassen kann. Der Paketdienst liefert das Gut aus und deponiert dieses in einem freien Schließfach der Schließfachanlage, zu welchem Zweck der Zusteller eine Chipkarte in den Chipkartenleser der Schließfachanlage einführt oder über Erkennungsmittel biometrische Daten des Zustellers abgefragt und abgeprüft werden oder ein PIN-Code mittels einer vorhandenen Tastatur oder über ein Funktelefon eingegeben wird. Der Computer der Schließfachanlage sucht nach der Berechtigungsanfrage ein freies, von der Größe her geeignetes Schließfach, falls noch Verpackungsgrößen eingegeben werden. Ein Fach kann auch vom Versender reserviert sein, wobei Daten z.B. über Verpackungsgröße, Zustell- und Abholzeit vom System mit berücksichtigt werden können. Die Paketnummer, die Zustell-, Empfänger- oder Kundennummer können auch über Barcode, Transponder oder über Funktelefon mit eingebautem Barcodescanner oder Schriftbildscanner eingegeben werden.

Der Zusteller gibt sodann über die Tastatur die Kundennummer des Abholers ein, die also als Adresse dient. Erst dann öffnet sich das Fach bzw. gibt das Schloss die Tür oder die Klappe des Schließfaches zum Öffnen frei. Nach dem Deponieren des Gutes in dem Schließfach schließt sich die Tür entweder automatisch oder wird von Hand durch den Zusteller verschlossen. Sodann wird das Schlosssystem automatisch vom Computer verriegelt. Ein zweites Öffnen innerhalb eines Zeitfensters, z.B. während 10 Sekunden, ist zweckmäßiger Weise in der Programmierung vorgesehen, um Zustellfehler beheben zu können. Die Belegung eines Schließfaches für einen bestimmten Adressaten kann vom Adressaten erfragt werden, indem er seine Chipkarte bzw. sein elektronisches Schlüsselsystem für die Belegungsanzeige nutzt.

Es ist aber auch möglich, dass das Versandhaus oder der Paketdienst eine elektronische Meldung anfordert oder selbsttätig via Internet, e-mail, SMS, Telefonanruf, Telefax oder über andere Kommunikationsmedien an den Besteller bzw. Adressaten abgibt. Darüber kann der Empfänger informiert werden, wann das Paket abgeholt werden kann. Es ist ferner nach weiterer Ausgestaltung der Erfindung möglich, dass der Adressat oder auch der Zusteller durch telefonische Anfrage an den Computer bei entsprechender Sprachausgabe des Computers anfragen kann, ob ein Paket bzw. Gut für ihn hinterlegt ist. Ebenso ist bei entsprechender Ausgestaltung auch ein Abfragen der Belegung für den Adressaten via Internet möglich. Hierzu ist es lediglich erforderlich, dass die Kundennummer eingegeben wird. Bei höheren Versicherungsgraden wäre auch eine PIN-Nummer oder die Abfrage biometrischer Daten erforderlich, um den Adressaten zu identifizieren. Um nun das Gut aus dem Schließfach zu entnehmen, führt der Adressat seine Chipkarte in den Chipkartenleser der Schließfachanlage ein und gibt einen PIN-Code ein. Bei Verwendung einer abbuchbaren Geldkarte zeigt ein Anzeigedisplay die Fachgebühren an, die sich aus der Fachgröße und der Belegungsdauer jeweils ergeben, ebenso das Kartenguthaben. Es erfolgt eine automatische Abbuchung mit dem Öffnen der Tür, um das Gut entnehmen zu können. Im Falle, dass beispielsweise das Kartenguthaben bereits verbraucht ist, kann die Karte über die Bedienstation der Schließanlage oder über andere Aufladestationen aufgeladen werden. Dies kann auch über einen Bankanschluss erfolgen. Anstelle von Chipkarte oder EC-Karte kann die Überprüfung der Zugangsberechtigung des Empfängers auch durch Auswertung von biometrischen Daten desselben, durch Eingabe eines PIN-Codes oder anderer persönlicher Daten erfolgen. Ferner ist eine Identifizierung auch über Funktelefon möglich.

Die Schließfächer und deren Türen, die öffentlich zugänglich sind, sollten aufbruchhemmend und ggf. auch den Sicherheitsklassen entsprechend ausgeführt sein. Es empfiehlt sich ferner, dass die Fächer und die Bedieneinheiten mit Alarmkontakten versehen sind, um Beschädigungen der Schließfachanlage dem Bedienpersonal sofort melden zu können. Da die Türen grundsätzlich verschlossen sind und die Belegung nur von Zugangsberechtigten ermittelt werden kann, sofern für ihn bestimmte Waren deponiert sind, ist auch äußerlich, sofern solches nicht expressis verbis vorgesehen ist, für eine Person nicht erkennbar, ob ein Schließfach belegt ist oder nicht. Da alle Vorgänge von dem Computer einer Schließfachanlage überwacht und die Bewegungen gespeichert werden, ist eine Warendeponierung und -entnahme protokollierbar. Darüber hinaus kann über das Abholen ein Protokoll geführt werden, das elektronisch registriert und verwaltet oder auch quittiert wird, in Form eines Ausdruckes, falls ein Drucker vorhanden ist. Zur Abholung von Waren empfiehlt es sich, Chipkarten, biometrische Daten, usw. zu verwenden. Vorteilhaft ist es dabei, wie bei einer EC-Karte, auch eine PIN-Code-Sicherung einzuführen, so dass auch bei Verwendung einer Kundenkarte dritte Personen ohne Wissen des PIN-Codes sich nicht als Zugangsberechtigte ausweisen können. Darüber hinaus können Kundenkarten von an dem System Teilnehmenden jederzeit wie eine Bankkarte von dem Zentralrechner auf Anruf gesperrt werden. Die Zugangsberechtigten können entweder im Speicher der Computer der Schließanlage oder in einem Zentralcomputer verwaltet werden, wobei im letzteren Fall jeweils bei der Benutzung einer Schließfachanlage ein Verbindungsaufbau zum Zentralcomputer erfolgt. Bei Verwendung einer EC- oder Kreditkarte kann auch die unmittelbare Abbuchung des Rechnungsbetrages über den deponierten Artikel bei Entnahme desselben aus dem Fach vorgesehen sein. Zahlungssysteme können in verschiedenen Ausführungen in der Bedieneinheit integriert sein, z.B. Münzannahme, Geldscheinannahme, Leser für Geld-, EC- und Kreditkarten.

Die Erfindung wird nachfolgend anhand der einzigen Figur ergänzend erläutert.

In der Figur sind drei Schließfachanlagen 3, 4, 5 mit unterschiedlich großen Schließfächern 1 und mehreren Bedientableaus bzw. Dialogdatenterminals 16 dargestellt, die an unterschiedlichen Orten, z. B. in Wohnanlagen oder in einer Tankstelle, eingerichtet sein können. Im Hintergrund, auch integriert in der Schließfachanlage, arbeitet jeweils ein Computer 8, 9 10, der das elektronische Schließsystem der Schließfachanlage bedient und die steuerbaren Schlosssysteme der einzelnen Türen 2 der Schließfächer 1 steuert. Zu jedem Computer gehört ein Sichtschirm 18, 19, 20, auf dem der Servicefachmann oder die Bedienperson die Abläufe der Schließfachanlage kontrollieren und überwachen kann. Ein solcher Computer kann auch abgesetzt von der Schließfachanlage, z. B. in dem Schalterraum einer Tankstelle, aufgestellt und über eine Busleitung mit der Schließfachanlage gekoppelt sein. Der Computer ist darüber hinaus über Telekommunikationsanschlüsse 12, 13, 14 mit einem Telekommunikationsnetz 11, z. B. mit dem Internet oder über ein Modem mit einem Telefon 17 verbindbar. Dadurch wird ein Rechnerverbund mit einem zentralen Verwaltungsrechner 15, z. B. dem Verwaltungsrechner eines Zustelldienstes, hergestellt, über den alle Warenbewegungen in den Schließfächern abrufbar sind oder auch automatisch gemeldet werden, um diese Daten zu verwalten und zu verarbeiten. Das Öffnen eines Schließfaches wird mittels einer Chipkarte 7 bewirkt, die auch eine geladene Geldkarte sein kann. Über eine Tastatur 6 ist beispielsweise ein PIN-Code oder eine Kundennummer einzugeben, die das Öffnen der Tür 2 eines Schließfaches ermöglicht. Die Tastatur und ggf. auch alphanumerische Anzeigen sind Bestandteil eines Dialogterminals 16, das auch einen Sichtschirm aufweisen kann, in dem - wie bei einem EC-Automaten - eine Benutzerführung eingeblendet wird, um dem Benutzer, sei es nun der Zusteller oder der Adressat, die Bedienung zu erleichtern. Über dieses Display oder die Anzeige ist auch eine Anzeige möglich, welches Fach für welchen Adressaten belegt ist bzw. wird nur das Fach angezeigt, das mit einem Gut oder einem Paket für den Adressaten belegt ist. Umgekehrt wird bei einer Rücksendung es für den Adressaten möglich, das Gut in einem Fach zu deponieren. Er gibt für die Rücksendung die Kundennummer an, so dass über den zentralen Verwaltungsrechner 15 der Zustelldienst darüber informiert ist, dass eine abzuholende Ware in einem Schließfach deponiert ist. Der Zusteller öffnet mit seiner Chipkarte das entsprechende Fach, zu welchem Zweck er entweder vom Betreiber eine spezielle Fachnummer zugeteilt erhält oder eine spezielle Abholnummer bzw. Codierung, um den Zugang zu ermöglichen. Der gesamte Dialog zwischen Anlage und Zusteller oder Empfänger kann auch über ein Funktelefon (Handy) abgewickelt werden. Es kann auch ein elektronisches Unterschriftenfeld an der Bedienstation vorgesehen sein, über das der Warenempfang quittierbar ist. Auch kann ein elektronischer Speicher zur Abspeicherung von persönlichen Daten vorgesehen sein. Auch können die einzelnen Fächer mit einer Belegtanzeige, Transponder-Leser, Scanner oder ähnlichem ausgerüstet sein.

Mit dem System nach der Erfindung kann eine persönliche oder eine völlig anonyme Warenzustellung bzw. Rücksendung durchgeführt werden. Die Zustellung ist zu jeder Zeit möglich, ebenso die Abholung, so dass der Adressat eines solchen Systems auch nach Büro- oder Geschäftszeiten sein Paket aus dem Schließfach abholen kann.

## Patentansprüche

1. Verfahren zum Deponieren von Gütern in mindestens einem Schließfach (1) mit mindestens einer verschließbaren Tür (2) oder Klappe in einer Schließfachanlage (3, 4, 5) mit einem computergesteuerten elektronischen Schließsystem zum Betätigen des Schlosses der Tür (2) oder der Klappe des Schließfaches (1) mittels eines elektronischen Schlüsselsystems, insbesondere mittels numerischer oder alphanumerischer Eingabemittel (6), Chipkarte (7), Magnetkarte, Barcode, Transponderchip, biometrischer Sensoren oder eines Funktelefons, mit folgenden Merkmalen:
a) Entriegeln des Schließsystems der Tür (2) oder der Klappe eines Schließfaches (1) durch einen zugangsberechtigten Zusteller nach Identifizierung desselben durch den Computer (8, 9, 10) anhand des elektronischen Schlüsselsystems des Zustellers,
b) Deponieren des Gutes in dem Schließfach (1) durch den Zusteller,
c) Verschließen der Tür (2) oder der Klappe des Schließfaches (1) und Verriegeln des Schlosses der Tür (2) durch das computergesteuerte elektronische Schließsystem durch den Zusteller,
d) Eingabe der Adressdaten eines zugangsberechtigten Adressaten des Gutes vor oder nach der Beschickung des Schließfaches (1) durch den zugangsberechtigten Zusteller,
e) Identifizierung und/oder Ausweisen des abholenden Adressaten mittels seines elektronischen Schlüsselsystems,
f) Freigabe des Schließsystems und Entriegeln des Schlosses des Schließfaches (1), wenn für den Adressaten bestimmtes Gut sich im Schließfach (1) befindet,
g) Speichern mindestens aller Bewegungsdaten einschließlich der Zeitdaten, der Identifizierungen des Zustellers und des Adressaten in einem Speicher des Computers (8, 9, 10),
h) Verbinden des Computers (8, 9, 10) des elektronischen Schließsystems über eine Telekommunikationsschnittstelle (12, 13, 14) mit einem Telekommunikationsnetz (11) nach der Beschickung und/oder Entnahme des Gutes aus dem Schließfach (1),
i) Senden mindestens der Identifizierungsdaten des zugangsberechtigten Zustellers und/oder Adressaten an einen Verwaltungsrechner (15) und/oder Abspeichern der Identifizierungsdaten in einem Speicher des Computers (8, 9, 10),
j) Aufrufen mindestens eines Teils der im Speicher des Computers (8, 9, 10) abgespeicherten und/oder an den Verwaltungsrechner übertragenen und dort abgespeicherten Daten für den Adressaten mittels eines Dialogdatenterminals (16) und/oder eines schnurgebundenen oder eines Funktelefons (17) unter Verwendung des elektronischen Schlüsselsystems oder mittels eines Spracherkennungssystems,
k) Entriegeln des Schlosses der Tür oder der Klappe erst nach der Eingabe eines Entriegelungsbefehles in den Computer mittels eines Funktelefons oder des Bedienfeldes der Schließanlage (3, 4, 5),
l) Entriegeln des Schlosses des Schließfaches (1) nur während eines Zeitfensters nach der Identifizierung des zugangsberechtigten Adressaten oder Zustellers für ein mehrmaliges öffnen der Tür (2) oder der Klappe, und
m) Überwachung der Belegungszeit eines Schließfaches mittels deponierten Gutes und bei Überschreiten einer bestimmten vorgegebenen Maximalbelegungszeit dies abrufbar im Speicher des Computers (8, 9, 10) abspeichern oder unmittelbar zur Anzeige bringen oder an den zentralen Verwaltungsrechner (15) des Betreibers oder Zustellers oder Versenders oder dem Adressaten durch automatische Anwahl seines Telefons oder Datenendgerätes über das Kommunikationsnetz mitteilen.

2. Verfahren zum Deponieren von Gütern in mindestens einem Schließfach (1) für die Rücksendung mit mindestens einer verschließbaren Tür (2) oder Klappe in einer Schließfachanlage (3, 4, 5) mit einem computergesteuerten elektronischen Schließsystem zum Betätigen des Schlosses der Tür (2) oder der Klappe des Schließfaches (1) mittels eines elektronischen Schlüsselsystems, insbesondere mittels numerischer oder alphanumerischer Eingabemittel (6), Chipkarte (7), Magnetkarte, Barcode, Transponderchip, biometrischer Sensoren oder eines Funktelefons, mit folgenden Merkmalen:
a) Entriegeln des Schließsystems der Tür (2) oder der Klappe eines Schließfaches (1) durch einen zugangsberechtigten Adressaten nach Identifizierung desselben durch den Computer (8, 9, 10) anhand des elektronischen Schlüsselsystems des Adressaten,
b) Deponieren des Gutes in dem Schließfach (1) durch Adressaten,
c) Verschließen der Tür (2) oder der Klappe des Schließfaches (1) und Verriegeln des Schlosses der Tür (2) durch das computergesteuerte elektronische Schließsystem durch den Adressaten,
d) Eingabe der Adressdaten eines zugangsberechtigten Zustellers des Gutes vor oder nach der Beschickung des Schließfaches (1) durch den zugangsberechtigten Adressaten,
e) Identifizierung und/oder Ausweisen des abholenden Zustellers mittels seines elektronischen Schlüsselsystems,
f) Freigabe des Schließsystems und Entriegeln des Schlosses des Schließfaches (1), wenn für den Zusteller bestimmtes Gut sich im Schließfach (1) befindet,
g) Speichern mindestens aller Bewegungsdaten einschließlich der Zeitdaten der Identifizierungen des Adressaten und des Zustellers in einem Speicher des Computers (8, 9, 10),
h) Verbinden des Computers (8, 9, 10) des elektronischen Schließsystems über eine Telekommunikationsschnittstelle (12, 13, 14) mit einem Telekommunikationsnetz (11) nach der Beschickung und/oder Entnahme des Gutes aus dem Schließfach (1),
i) Senden mindestens der Identifizierungsdaten des zugangsberechtigten.Zustellers und/oder Adressaten an einen Verwaltungsrechner (15) und/oder Abspeichern der Identifizierungsdaten in einem Speicher des Computers (8, 9, 10),
j) Aufrufen mindestens teilweise der im Speicher des Computers (8, 9, 10) abgespeicherten und/oder an den Verwaltungsrechner übertragenen und dort abgespeicherten Daten für den Adressaten mittels eines Dialogdatenterminals (16) und/oder eines schnurgebundenen oder eines Funktelefons (17) unter Verwendung des elektronischen Schlüsselsystems oder mittels eines Spracherkennungssystems,
k) Entriegeln des Schlosses der Tür oder der Klappe erst nach der Eingabe eines Entriegelungsbefehles in den Computer mittels eines Funktelefons oder des Bedienfeldes der Schließanlage (3, 4, 5),
l) Entriegeln des Schlosses des Schließfaches (1) nur während eines Zeitfensters nach der Identifizierung des zugangsberechtigten Adressaten oder Zustellers für ein mehrmaliges öffnen der Tür (2) oder der Klappe, und
m) Überwachung der Belegungszeit eines Schließfaches mittels deponierten Gutes und bei überschreiten einer bestimmten vorgegebenen Maximalbelegungszeit dies abrufbar im Speicher des Computers (8, 9, 10) abspeichern oder unmittelbar zur Anzeige bringen oder an den zentralen Verwaltungsrechner (15) des Betreibers oder Zustellers oder Versenders oder dem Adressaten durch automatische Anwahl seines Telefons oder Datenendgerätes über das Kommunikationsnetz mitteilen.

3. Verfahren nach Anspruch 1 oder 2, **dadurch gekennzeichnet, dass** die Daten des deponierten Gutes und/oder die Bewegungsdaten an den Verwaltungsrechner (15) des Zustellers, des Zustelldienstes und/oder des Versandauftraggebers gesendet und/oder in einem Speicher des Computers (8, 9, 10) gespeichert werden und/oder mindestens die Identifizierungsdaten des Adressaten zusammen mit den Daten des deponierten Gutes an den Adressaten über eine Telekommunikationsschnittstelle an ein angeschlossenes Endgerät beim Adressaten oder an eine elektronische Mailbox übertragen werden.

4. Verfahren nach Anspruch 3, **dadurch gekennzeichnet, dass** die Daten auf einem Anzeigedisplay (18., 19, 20, 21) nach Eingabe eines Anzeigebefehls oder nach Betätigen des elektronischen Schlüsselsystems angezeigt werden., wobei dieses Bestandteil der Schließfachanlage und/oder eines Funktelefons ist.

5. Verfahren nach Anspruch 3, **dadurch gekennzeichnet, dass** die Schlösser von mehreren Schließfächern (1) gleicher oder unterschiedlicher Größe von einem elektronischen Schließsystem gesteuert betätigt werden.

6. Verfahren nach einem der Ansprüche 3 bis 5, **dadurch gekennzeichnet, dass** das Dialogdatenterminal (16) Bestandteil des computergesteuerten elektronischen Schließsystems ist.

7. Verfahren nach einem der vorhergehenden Ansprüche, **dadurch gekennzeichnet, dass** die Belegung eines Schließfaches (1) dauernd nach Eingabe eines Anzeigebefehls oder nur nach Identifizierung eines Zugangsberechtigten nach Eingabe eines Anzeigebefehls angezeigt wird.

8. Verfahren nach Anspruch 7, **dadurch gekennzeichnet, dass** die Belegung auf dem Anzeigedisplay (18, 19, 20, 21) der Schließfachanlage, auf dem Endgerät beim Adressaten oder auf einer Anzeige am Dialogterminal (16) oder mittels einer dem Schließfach (1) zugeordneten Leuchtanzeige oder auf dem Anzeigedisplay eines Funktelefons angezeigt wird.

9. Verfahren nach Anspruch 7 oder 8, **dadurch gekennzeichnet, dass** die Nummer des belegten Schließfaches (1) angezeigt wird.

10. Verfahren nach Anspruch 1 oder 2, **dadurch gekennzeichnet, dass** nach dem Deponieren des Gutes in dem Schließfach (1) die Tür (2) für den zugangsberechtigten Zusteller oder Adressaten nach dem Verschließen automatisch verriegelt wird und nur vom jeweiligen zugangsberechtigten Gegenpartner entriegelbar ist und dass bei Vorhandensein eines weiteren Schließfaches (1) dieses nach erneuter Identifizierung durch einen Zugangsberechtigten freigegeben wird.

11. Verfahren nach Anspruch 10, **dadurch gekennzeichnet, dass** mit einem elektronischen Generalschlüssel das elektronische Schließsystem der Schlösser der einzelnen Schließfächer (1) oder mehrerer Schließfächer (1) ent- oder verriegelbar ist.

12. Verfahren nach einem der vorhergehenden Ansprüche, **dadurch gekennzeichnet, dass** das computergesteuerte elektronische Schließsystem von einem Zugangsberechtigten mit mindestens einem der nachfolgend genannten elektronischen Schlüsselsysteme betätigbar ist:
alphanumerische oder numerische Eingabemittel;
Chipkarte, via Chipkartenleser;
Magnetkarte, via Magnetkartenleser;
Barcode, via Barcodeleser;
Transponderchip, via Transponderleser;
biometrische Datenauswertung, via Sensoren;
Spracheingabe, via Spracherkennungsschaltungen oder -software;
durch Anwahl des Computers mittels eines Telefonfunkgerätes eines Zellularnetzes, wobei anhand des PIN-Codes und/oder der Telefonnummer vom Computer oder von dem in die Kommunikation eingebundenen Verwaltungsrechner die Zugangsberechtigung überprüft wird;
durch eine EC- oder Kreditkarte bei gleichzeitiger Eingabe des PIN-Codes oder biometrischer Daten; oder
durch Kombination von mindestens zwei der vorher genannten Eingabemittel, wobei zusätzlich die Freigabe auch von der automatischen Abbuchung von Gebühren oder Rechnungsbeträgen vom Konto des Adressaten oder von einer Barzahlung mittels in die Anlage integrierter Münz- oder Geldscheinannahmen abhängig programmiert sein kann.

13. Verfahren nach Anspruch 12, **dadurch gekennzeichnet, dass** das elektronische Schließsystem numerische oder alphanumerische Eingabemittel (6) oder andere Eingabemittel des Schlüsselsystems aufweist und dass jedem Zugangsberechtigten jeweils persönliche Zugangsberechtigungsdaten zugeordnet sind, die im Speicher des Computers (8, 9, 10) abgespeichert sind und durch Änderungseingabe von einem Berechtigten oder durch Fernladung veränderbar oder aktualisierbar sind, und dass nur bei Eingabe entsprechender persönlicher Zugangsberechtigungsdaten durch den Zugangsberechtigten die Freigabe des Schließsystems für die Beschickung oder Entnahme eines Schließfaches (1) erfolgt.

14. Verfahren nach Anspruch 12 oder 13, **dadurch gekennzeichnet, dass** eine zusätzliche Personenidentifizierungsnummer (PIN) über eine vorhandene Tastatur (6) eingegeben wird.

15. Verfahren nach Anspruch 12 oder 13, **dadurch gekennzeichnet, dass** die Identifizierung des Zugangsberechtigten mittels biometrischer Sensoren erfolgt und dass im Computer die Überprüfung der Zugangsberechtigung vorgenommen wird oder über das Telekommunikationsnetz von einem angeschlossenen externen Rechner und dass erst nach Bestätigung der Zugangsberechtigung das Schließsystem bedienbar ist.

16. Verfahren nach Anspruch 12, **dadurch gekennzeichnet, dass** das in dem Schließfach (1) zu deponierende Gut oder dessen Verpackung oder dessen Begleitpapiere mit einem Transponderchip, in welchem Versanddaten und/oder Adressen gespeichert sind, versehen ist und dass die Schließfachanlage (3, 4, 5) einen Hochfrequenz-Sender/Empfänger aufweist, der den Transponderchip ausliest, und dass die Freischaltung des Schlosses zum Öffnen der Tür (2) eines zu beschickenden Schließfaches (1) durch Auswertung der Daten des Transponderchips erfolgt, und dass die Freischaltung des Schließsystems für die Gutentnahme durch den berechtigten Adressaten.mittels seines elektronischen Schlüsselsystems erfolgt.

17. Verfahren nach Anspruch 16, **dadurch gekennzeichnet, dass** das elektronische Schlüsselsystem ebenfalls durch einen Transponderchip realisiert ist, der auf einer Chipkarte oder einer Identifizierungsvorrichtung des Adressaten oder Zustellers angebracht ist.

18. Verfahren nach Anspruch 12, **dadurch gekennzeichnet, dass** das in dem Schließfach (1) zu deponierende Gut oder dessen Verpackung oder dessen Begleitpapiere mit einem Barcode beschriftet ist, der wenigstens die Versanddaten und/oder die Adresse des Adressaten enthält, und dass die Schließfachanlage (3, 4, 5) einen Barcodeleser aufweist oder der Zusteller über einen Barcodeleser verfügt, der mittels einer Sendestufe die abgetasteten Daten mindestens an den Computer (8, 9, 10) der Schließfachanlage (3, 4, 5) sendet, und dass die Freischaltung des Schlosses zum Öffnen der Tür (2) eines zu beschickenden Schließfaches (1) durch Auswertung der Daten des Barcodes durch den Computer der Schließfachanlage (3, 4, 5) oder des Zentralcomputers (15) erfolgt.

19. Verfahren nach Anspruch 1, 2, 7, 8 oder 9, **dadurch gekennzeichnet, dass** eine Belegungsregistrierung eines Schließfaches (1) mittels integrierter Sensoren erfolgt und dass die Belegungsbestätigung als Datum oder Signal ausgegeben wird.

20. Verfahren nach Anspruch 19, **dadurch gekennzeichnet, dass** eine Wiegezelle das Gewicht des deponierten Gutes ermittelt und die Gewichtsdaten an den Computer (8, 9, 10) der Schließfachanlage (3, 4, 5, 6) oder von diesem an den zentralen Verwaltungsrechner (15) übertragen werden.

21. Verfahren nach Anspruch 1 oder 2, **dadurch gekennzeichnet, dass** die im Speicher des Computers (8, 9, 10) abgelegten Daten in Sprachcodierungen umsetzbar sind und dass die mit einer Freigabe versehenen Daten über ein Telefonendgerät, insbesondere einen Telefonapparat (17), als Sprachdaten von dem Zugangsberechtigten abrufbar sind und über einen Lautsprecher oder eine Hörermuschel als akustische Schallwellen ausgegeben werden.

22. Verfahren nach einem der Ansprüche 1 bis 3, **dadurch gekennzeichnet, dass** die in dem Speicher des Computers (8, 9, 10) abgespeicherten Daten mindestens teilweise durch einen Belegdrucker des Schließfachsystems (3, 4, 5) ausgedruckt werden.

23. Verfahren nach Anspruch 1, 2 oder 12, **dadurch gekennzeichnet, dass** das elektronische Schlüsselsystem einen zellenweise auslöschbaren und wieder aufladbaren Speicher enthält, in diesen Zellen Daten abgespeichert sind, die Geldwerten entsprechen, und dass von dem Computer (8, 9, 10) der Schließfachanlage (3, 4, 5) anhand der Belegungszeit eines Schließfaches (1) das Benutzungsentgelt für das Schließfach (1) ermittelt und mit der Freischaltung des Schlosses die entsprechende Anzahl von Geldwertzellen gelöscht werden.

24. Verfahren nach Anspruch 23, **dadurch gekennzeichnet, dass** der Speicher auf einer Chipkarte vorgesehen ist, diese eine vorgeladene Geldkarte oder eine nachladbare Geldkarte ist und über den Computer (8, 9, 10) der Schließfachanlage (3, 4, 5) von einem Bankrechner oder einem externen Verwaltungsrechner (15) des am Schließfachsystem teilnehmenden Zustellers oder des Versenders aufgeladen wird.

25. Verfahren nach Anspruch 1, 2 oder 12, **dadurch gekennzeichnet, dass** das elektronische Schlüsselsystem mittels einer EC- oder Kreditkarte bedient wird und dass beim Einführen derselben in ein Lesegerät eine Verbindung zu einem Bankrechner automatisch hergestellt wird und nach Freigabe des Schließfaches (1) für die Entnahme des deponierten Gutes die Nutzungsgebühren vom Konto des Zugangsberechtigten abgebucht werden.

26. Verfahren nach Anspruch 13, 23, 24 oder 25, **dadurch gekennzeichnet, dass** bei Deponieren von Nachnahmesendungen von dem Computer (8, 9, 10) gesteuert die Geldwertzellen- oder die Bankkontoabbuchung der Nachnahmegebühr vorgenommen wird.

27. Schließfachanlage zur Durchführung des Verfahrens nach Anspruch 1 oder 2, aufweisend mindestens
- ein Schließfach (1) mit mindestens einer verschließbaren Tür (2) oder Klappe,
- ein computergesteuertes elektronisches Schließsystem zum Betätigen des Schlosses der Tür (2) oder der Klappe des Schließfaches (1) mittels eines elektronischen Schlüsselsystems eines zugangsberechtigten Zustellers oder Adressaten,
- Computereingabemittel, wie numerische oder alphanumerische Eingabemittel, Chipkartenleser, Magnetkartenleser, Barcodeleser, Transponderchipleser, biometrische Sensoren oder Funktelefon zur Identifizierung des Zugangsberechtigten,
- einen Speicher, in welchem die Identifikationsdaten, insbesondere der Name und die Adresse der Zugangsberechtigten abgespeichert sind,
- einen weiteren Speicher oder Speicherbereich, in welchem mindestens die Adressen und Bewegungsdaten für das zu.deponierende Gut registriert sind, und
- eine Kommunikationsschnittstelle (12, 13, 14) zu einem Kommunikationsnetz (8, 9, 10), insbesondere Fest- oder Mobilfunknetz einschließlich dem Internet,
- wobei der Computer (8, 9, 10) des Schließsystems von einem zentralen Verwaltungsrechner (15) oder über ein Datenterminal oder ein Telefon wahlweise für Zugangsberechtigte freischaltbar oder anwählbar ist.

28. Schließfachanlage nach Anspruch 27, **dadurch gekennzeichnet, dass** die Tür (2) eines Schließfaches (1) mit einem Antrieb gekoppelt ist, der die Tür nach der Fachbelegung automatisch schließt.

29. Schließfachanlage nach Anspruch 27, **dadurch gekennzeichnet, dass** der Computer mit einem Funktelefonendgerät gekoppelt ist und hierüber ein Dialog mit einem Festnetz- oder Mobilnetztelefon des Zugangsberechtigten herstellbar ist.

## Claims

1. Method of depositing goods in at least one locker (1) with at least one closable door (2) or flap in a locker installation (3, 4, 5) with a computer-controlled electronic closing system for actuating the lock of the door (2) or of the flap of the locker (1) by means of an electronic key system, particularly by means of numeric or alpha-numeric input means (6), chipcard (7), magnetic card, barcode, transponder chip, biometric sensors or a radio telephone, comprising the following features:
a) unlocking the closing system of the door (2) or of the flap of a locker (1) by an access-authorised delivery agent after identification of the same by the computer (8, 9, 10) on the basis of the electronic key system of the delivery agent,
b) depositing the goods in the locker (1) by the delivery agent,
c) closing the door (2) or the flap of the locker (1) and locking the lock of the door (2) by the computer-controlled electronic closing system by the delivery agent,
d) input of the address data of an access-authorised addressee of the goods before or after loading of the locker (1) by the access-authorised delivery agent,
e) identifying and/or proving the identity of the collecting addressee by means of his or her electronic key system,
f) releasing the closing system and unlocking the lock of the locker (1) when specific goods for the addressee are located in the locker (1),
g) storing at least all movement data inclusive of the time data and the identifications of the delivery agent and addressee in a memory of the computer (8, 9, 10),
h) connecting the computer (8, 9, 10) of the electronic closing system by way of a telecommunications interface (12, 13, 14) with a telecommunications network (11) after the loading and/or removal of the goods from the locker (1),
i) transmitting at least the identification data of the access-authorised delivery agent and/or addressee to a housekeeping computer (15) and/or saving the identification data in a memory of the computer (8, 9, 10),
j) calling up at least a part of the data saved in the memory of the computer (8, 9, 10) and/or transferred to the housekeeping computer and saved there for the addressee by means of a dialogue data terminal (16) and/or a wire-bound or a radio telephone (17) with use of the electronic key system or by means of a speech recognition system,
k) unlocking the lock of the door or the flap only after input of an unlocking command into the computer by means of a radio telephone or the control panel of the locker plant (3, 4, 5),
l) unlocking the lock of the locker (1) only during a time window after the identification of the access-authorised addressee or delivery agent for a multiple opening of the door (2) or the flap and
m) monitoring the occupancy time of a locker by means of deposited goods and in the case of exceeding a specific predetermined maximum occupancy time saving this in the memory of the computer (8, 9, 10) to be able to be called up or bringing it directly to indication or communicating it to the central housekeeping computer (15) of the operator or delivery agent or consignor or to the addressee by automatic dialling of his or her telephone or data terminal by way of the communications network.

2. Method of depositing goods in at least one locker (1) for return, with at least one closable door (2) or flap in a locker installation (3, 4, 5) with a computer-controlled electronic closing system for actuating the lock of the door (2) or of the flap of the locker (1) by means of an electronic key system, particularly by means of numeric or alpha-numeric input means (6), chipcard (7), magnetic card, barcode, transponder chip, biometric sensors or a radio telephone, comprising the following features:
a) unlocking the closing system of the door (2) or of the flap of a locker (1) by an access-authorised delivery agent after identification of the same by the computer (8, 9, 10) on the basis of the electronic key system of the addressee,
b) depositing the goods in the locker (1) by the addressee,
c) closing the door (2) or the flap of the locker (1) and locking the lock of the door (2) by the computer-controlled electronic closing system by the addressee,
d) input of the address data of an access-authorised delivery agent of the goods before or after loading of the locker (1) by the access-authorised addressee,
e) identifying and/or proving the identity of the collecting delivery agent by means of his or her electronic key system,
f) releasing the closing system and unlocking the lock of the locker (1) when specific goods for the delivery agent are located in the locker (1),
g) storing at least all movement data inclusive of the time data and the identifications of the addressee and the delivery agent in a memory of the computer (8, 9, 10),
h) connecting the computer (8, 9, 10) of the electronic closing system by way of a telecommunications interface (12, 13, 14) with a telecommunications network (11) after the loading and/or removal of the goods from the locker (1),
i) transmitting at least the identification data of the access-authorised delivery agent and/or addressee to a housekeeping computer (15) and/or saving the identification data in a memory of the computer (8, 9, 10),
j) calling up at least partly the data saved in the memory of the computer (8, 9, 10) and/or transferred to the housekeeping computer and saved there for the addressee by means of a dialogue data terminal (16) and/or a wire-bound or a radio telephone (17) with use of the electronic key system or by means of a speech recognition system,
k) unlocking the lock of the door or the flap only after input of an unlocking command into the computer by means of a radio telephone or the control panel of the locker plant (3, 4, 5),
l) unlocking the lock of the locker (1) only during a time window after the identification of the access-authorised addressee or delivery agent for a multiple opening of the door (2) or the flap and
m) monitoring the occupancy time of a locker by means of deposited goods and in the case of exceeding a specific predetermined maximum occupancy time saving this in the memory of the computer (8, 9, 10) to be able to be called up or bringing it directly to indication or communicating it to the central housekeeping computer (15) of the operator or delivery agent or consignor or to the addressee by automatic dialling of his or her telephone or data terminal by way of the communications network.

3. Method according to claim 1 or 2, **characterised in that** the data of the deposited goods and/or the movement data are transmitted to the housekeeping computer (15) of the delivery agent, the delivery service and/or of the shipment customer and/or are stored in a memory of the computer (8, 9, 10) and/or at least the identification data of the addressee together with the data of the deposited goods are transferred to the addressee by way of a telecommunications interface at a connected terminal with the addressee or at an electronic mailbox.

4. Method according to claim 3, **characterised in that** the data are indicated on an indicating display (18, 19, 20, 21) after input of an indicating command or after actuation of the electronic key system, wherein this is a component of the locker plant and/or a radio telephone.

5. Method according to claim 3, **characterised in that** the locks of several lockers (1) of the same or different size are actuated in controlled manner by an electronic closing system.

6. Method according to one of claims 3 to 5, **characterised in that** the dialogue data terminal (16) is a component of the computer-controlled electronic closing system.

7. Method according to one of the preceding claims, **characterised in that** the occupancy of a locker (1) is indicated permanently after input of an indicating command or only after identification of an access-authorised party after input of an indicating command.

8. Method according to claim 7, **characterised in that** the occupancy is indicated on the indicating display (18, 19, 20, 21) of the locker installation, on the terminal at the addressee or on an indicator at the dialogue terminal (16) or by means of a light indication associated with the locker (1) on the indicating display of a radio telephone.

9. Method according to claim 7 or 8, **characterised in that** the number of the occupied locker (1) is indicated.

10. Method according to claim 1 or 2, **characterised in that** after depositing of the goods in the locker (1) the door (2) is automatically locked for the access-authorised delivery agent or addressee after the closing and is unlockable only by the respective access-authorised counter-partner and that in the case of presence of a further locker (1) this is freed after fresh identification by a party authorised for access.

11. Method according to claim 10, **characterised in that** the electronic closing system of the locks of the individual lockers (1) or of several lockers (1) is unlockable or lockable by an electronic general key.

12. Method according to one of the preceding claims, **characterised in that** the computer-controlled electronic closing system is actuable by a party, who is authorised for actuation, by at least one of the electronic key systems stated in the following:
alpha-numeric or numeric input means;
chipcard, via chipcard reader;
magnetic card, via magnetic card reader;
barcode, via barcode reader;
transponder chip, via transponder reader;
biometric data evaluation, via sensors;
speech input, via speech recognition circuits or software;
through selection of the computer by means of a radio telephone of a cell network, wherein the access authorisation is checked by way of the PIN code and/or the telephone number by the computer or by the housekeeping computer integrated in the communication;
by an EC card or credit card with simultaneous input of the PIN code or biometric data;
or by combination of at least two of the afore-mentioned input means,
wherein additionally the release can also be independently programmed by automatic payment of fees or debit amounts from the account of the addressee or by a cash payment by means of coin or banknote receptacles integrated in the plant.

13. Method according to claim 12, **characterised in that** the electronic closing system comprises numeric or alpha-numeric input means (6) or other input means of the key system and that assigned to each party authorised for access are respective personal access-authorisation data which are saved in the memory of the computer (8, 9, 10) and can be changed or updated by change input by an authorised party or by remote loading and that only on input of corresponding personal access-authorisation data by the party authorised for access does the release of the closing system take place for loading or emptying of a locker (1).

14. Method according to claim 12 or 13, **characterised in that** an additional personal identification number (PIN) is input by way of a keyboard (6) which is present.

15. Method according to claim 12 or 13, **characterised in that** the identification of the party authorised for access is carried out by means of biometric sensors and that checking of the access authorisation is undertaken in the computer or by way of the telecommunications network by a connected external computer and that the closing system is operable only after confirmation of the access authorisation.

16. Method according to claim 12, **characterised in that** the goods, which are to be deposited in the locker (1) or the packaging thereof or the accompanying documents thereof is or are provided with a transponder chip in which dispatch data and/or addresses are stored and that the locker installation (3, 4, 5) comprises a high-frequency transmitter/receiver which reads the transponder chip and that the switching-free of the lock for opening of the door (2) of a locker (1) to be loaded takes place by evaluation of the data of the transponder chip that the switching-free of the closing system for removal of the goods by the authorised addressee is carried out by means of his or her electronic key system.

17. Method according to claim 16, **characterised in that** the electronic key system is similarly realised by a transponder chip which is mounted on a chipcard or an identification device of the addressee or delivery agent.

18. Method according to claim 12, **characterised in that** the goods, which are to be deposited in the locker (1) or the packaging thereof or the accompanying papers thereof is or are labelled with a barcode containing at least the dispatch data and/or the address of the addressee and that the locker installation (3, 4, 5) comprises a barcode reader or the delivery agent has a barcode reader, which transmits the scanned data by means of a transmitting stage at least to the computer (8, 9, 10) of the locker installation (3, 4, 5) and that the switching-free of the lock for opening the door (2) of a locker (1) to be loaded takes place by evaluation of the data of the barcode by the computer of the locker installation (3, 4, 5) or of the central computer (15).

19. Method according to claim 1, 2, 7, 8 or 9, **characterised in that** an occupancy registration of a locker(1) is carried out by means of integrated sensors and that the occupancy confirmation is issued as a date or signal.

20. Method according to claim 19, **characterised in that** a weighing cell determines the weight of the deposited goods and the weight data are transmitted to the computer (8, 9, 10) of the locker installation (3, 4, 5, 6) or by this to the central housekeeping computer (15).

21. Method according to claim 1 or 2, **characterised in that** the data filed in the memory of the computer (8, 9, 10) are convertible into speech codes and that the data provided with a release can be called up by way of a telephone terminal, particularly a telephone apparatus (17), as speech data by the party authorised for access and are issued by way of a loudspeaker or an earpiece as acoustic soundwaves.

22. Method according to one of claims 1 to 3, **characterised in that** the data saved in the memory of the computer (8, 9, 10) are printed out at least partly by a document printer of the locker system (3, 4, 5).

23. Method according to claim 1, 2 or 12, **characterised in that** the electronic key system contains a memory erasable and rechargeable cell by cell, data are saved in these cells which correspond with money values and that the usage fee for the locker (1) is determined by the computer (8, 9, 10) of the locker installation (3, 4, 5) on the basis of the occupancy time of a locker (1) and the corresponding number of money value cells is erased with the switching-free of the lock.

24. Method according to claim 23, **characterised in that** the memory is provided on a chipcard, this is a pre-charged charge card or a rechargeable charge card and is charged by way of the computer (8, 9, 10) of the locker installation (3, 4, 5) by a bank computer or an external housekeeping computer (15) of the delivery agent participating in the locker system or of the consignor.

25. Method according to claim 1, 2 or 12, **characterised in that** the electronic key system is controlled by means of an EC or credit card and that on introduction of the same into a reader a connection to a bank computer is produced automatically and after release of the locker (1) for removal of the deposited goods the usage fees are deducted from the account of the party authorised for access.

26. Method according to claim 13, 23, 24 or 25, **characterised in that** in the case of deposit of packages the money value cells or the bank account debiting of the cash-on-delivery charge is undertaken under the control of the computer (8, 9, 10).

27. Locker installation for performance of the method according to claim 1 or 2, comprising at least
- one locker (1) with at least one closable door (2) or flap,
- a computer-controlled electronic closing system for actuation of the lock of the door (2) or of the flap of the locker (1) by means of an electronic key system of an access-authorised delivery agent or addressee,
- computer input means, such as numeric or alpha-numeric input means, chipcard reader, magnetic card reader, barcode reader, transponder chip reader, biometric sensors or radio telephone for identification of the party authorised for access,
- a memory in which the identification data, particularly the name and the address of the party authorised for access, are saved,
- a further memory or memory region in which at least the addresses and movement data for the goods to be deposited are registered and
- a communications interface (12, 13, 14) to a communications network (8, 9, 10), particularly fixed or mobile radio network inclusive of the Internet,
- wherein the computer (8, 9, 10) of the closing system can be switched to be free or dialled by a central housekeeping computer (15) or by way of a data terminal or of a telephone selectably for a party authorised for access.

28. Locker installation according to claim 27, **characterised in that** the door (2) of a locker (1) is coupled with a drive which automatically closes the door after locker occupation.

29. Locker installation according to claim 27, **characterised in that** the computer is coupled with a radio telephone apparatus and by way of that a dialogue with a fixed network telephone or mobile network telephone of the party authorised for access can be produced.

## Revendications

1. Procédé pour déposer des produits dans au moins un casier (1) avec au moins une porte (2) verrouillable ou trappe, dans un système de casiers (3, 4, 5) avec un système de verrouillage électronique commandé par ordinateur, pour actionner la serrure de la porte (2) ou de la trappe du casier (1) au moyen d'un système de clé électronique, notamment à l'aide de moyens de saisie numérique ou alphanumérique (6), d'une carte à puce (7), d'une carte magnétique, d'un code barre, d'une puce transpondeur, de capteurs biométriques ou d'un radiotéléphone, avec les attributs suivants :
a) Déverrouillage du système de verrouillage de la porte (2) ou de la trappe d'un casier (1) par un distributeur disposant d'une autorisation d'accès, après identification de ce dernier par l'ordinateur (8, 9, 10), à l'aide du système de clé électronique du distributeur,
b) Dépôt du produit dans le casier (1) par le distributeur,
c) Fermeture de la porte (2) ou de la trappe du casier (1) et verrouillage de la serrure de la porte (2) par le distributeur, à l'aide du système de verrouillage électronique commandé par ordinateur,
d) Saisie des données d'adresses d'un destinataire du produit disposant d'une autorisation d'accès, (1) avant ou après le chargement du casier (1) par le distributeur disposant d'une autorisation d'accès,
e) Identification et/ou reconnaissance du destinataire cherchant, au moyen de son système de clé électronique,
f) Validation du système de verrouillage et déverrouillage de la serrure du casier (1), lorsque du produit destiné au destinataire se trouve dans le casier (1),
g) Mémorisation d'au moins toutes les données de mouvements, y compris les données de temps, des identifications du distributeur et du destinataire dans une mémoire de l'ordinateur (8, 9, 10),
h) Connexion de l'ordinateur (8, 9, 10) du système de verrouillage électronique, par l'intermédiaire d'une interface de télécommunication (12, 13, 14) avec un réseau de télécommunication (11) après le chargement du produit dans et/ou son retrait du casier (1),
i) Envoi d'au moins les données d'identification du distributeur et/ou du destinataire disposant d'une autorisation d'accès à un ordinateur administrateur (15) et/ou mémorisation des données d'identification dans une mémoire de l'ordinateur (8, 9, 10),
j) Interrogation d'au moins une partie des données mémorisées dans la mémoire de l'ordinateur (8, 9, 10) et/ou transmises à l'ordinateur administrateur et mémorisées dans ce dernier, à l'attention du destinataire, au moyen d'un terminal de données de dialogue (16), et/ou d'un téléphone filaire ou d'un radiotéléphone (17), en utilisant le système de clé électronique, ou au moyen d'un système de reconnaissance vocale,
k) Déverrouillage de la serrure de la porte ou de la trappe seulement après saisie d'un ordre de déverrouillage dans l'ordinateur, au moyen d'un radiotéléphone ou du panneau de commande du système de verrouillage (3, 4, 5),
l) Déverrouillage de la serrure du casier (1), seulement pendant une fenêtre de temps après l'identification du destinataire ou distributeur disposant d'un droit d'accès, pour une ouverture répétée de la porte (2) ou de la trappe, et
m) Surveillance du temps d'occupation d'un casier par le produit déposé et en cas de dépassement d'un certain temps d'occupation maximum prédéfini, mémorisation sous forme interrogeable de l'événement dans la mémoire de l'ordinateur (8, 9, 10), ou affichage direct ou communication à l'ordinateur administrateur (15) de l'exploitant ou du distributeur ou de l'expéditeur ou du destinataire, par sélection automatique de son téléphone ou terminal de données via le réseau de communication.

2. Procédé pour déposer des produits dans au moins un casier (1) pour le retour, avec au moins une porte (2) ou trappe verrouillable, dans un système de casiers (3, 4, 5) avec un système de verrouillage électronique commandé par ordinateur, pour actionner la serrure de la porte (2) ou de la trappe du casier (1) au moyen d'un système de clé électronique, notamment à l'aide de moyens de saisie numérique ou alphanumérique (6), d'une carte à puce (7), d'une carte magnétique, d'un code barre, d'une puce transpondeur, de capteurs biométriques ou d'un radiotéléphone, avec les attributs suivants :
a) Déverrouillage du système de verrouillage de la porte (2) ou de la trappe d'un casier (1) par un destinataire disposant d'une autorisation d'accès, après identification de ce dernier par l'ordinateur (8, 9, 10), à l'aide du système de clé électronique du destinataire,
b) Dépôt du produit dans le casier (1) par le destinataire,
c) Fermeture de la porte (2) ou de la trappe du casier (1) et verrouillage de la serrure de la porte (2) par le destinataire, à l'aide du système de verrouillage électronique commandé par ordinateur,
d) Saisie des données d'adresses d'un distributeur du produit disposant d'une autorisation d'accès, (1) avant ou après le chargement du casier (1) par le destinataire disposant d'une autorisation d'accès,
e) Identification et/ou reconnaissance du distributeur cherchant, au moyen de son système de clé électronique,
f) Validation du système de verrouillage et déverrouillage de la serrure du casier (1), lorsque du produit destiné au distributeur se trouve dans le casier (1),
g) Mémorisation d'au moins toutes les données de mouvements, y compris les données de temps, des identifications du destinataire et du distributeur dans une mémoire de l'ordinateur (8, 9, 10),
h) Connexion de l'ordinateur (8, 9, 10) du système de verrouillage électronique, par l'intermédiaire d'une interface de télécommunication (12, 13, 14) sur un réseau de télécommunication (11) après le chargement du produit dans et/ou son retrait du casier (1),
i) Envoi d'au moins les données d'identification du distributeur et/ou du destinataire disposant d'une autorisation d'accès à un ordinateur administrateur (15) et/ou mémorisation des données d'identification dans une mémoire de l'ordinateur (8, 9, 10),
j) Interrogation d'au moins une partie des données mémorisées dans la mémoire de l'ordinateur (8, 9, 10) et/ou transmises à l'ordinateur administrateur et mémorisées dans ce dernier, à l'attention du destinataire, au moyen d'un terminal de données de dialogue (16), et/ou d'un téléphone filaire ou d'un radiotéléphone (17), en utilisant le système de clé électronique, ou au moyen d'un système de reconnaissance vocale,
k) Déverrouillage de la serrure de la porte ou de la trappe, seulement après saisie d'un ordre de déverrouillage dans l'ordinateur, au moyen d'un radiotéléphone ou du panneau de commande du système de verrouillage (3, 4, 5),
l) Déverrouillage de la serrure du casier (1), seulement pendant une fenêtre de temps après l'identification du destinataire ou distributeur disposant d'un droit d'accès, pour une ouverture répétée de la porte (2) ou de la trappe, et
m) Surveillance du temps d'occupation d'un casier par le produit déposé et en cas de dépassement d'un certain temps d'occupation maximum prédéfini, mémorisation sous forme interrogeable de l'événement dans la mémoire de l'ordinateur (8, 9, 10), ou affichage direct ou communication à l'ordinateur administrateur (15) de l'exploitant ou du distributeur ou de l'expéditeur ou du destinataire, par sélection automatique de son téléphone ou terminal de données via le réseau de communication.

3. Procédé selon la revendication 1 ou 2, **caractérisé en ce que** les données du produit déposé et/ou les données de mouvements sont envoyées à l'ordinateur administrateur (15) du distributeur, du service de distribution et/ou du donneur de l'ordre d'expédition et/ou mémorisées dans une mémoire de l'ordinateur (8, 9, 10) et/ou **en ce que**, au moins les données d'identification du destinataire sont transmises au destinataire, ensemble avec les données du produit déposé, par l'intermédiaire d'une interface de télécommunication à un terminal connecté chez le destinataire ou à une boîte aux lettres électronique.

4. Procédé selon la revendication 3, **caractérisé en ce que** les données sont affichées sur un écran d'affichage (18, 19, 20, 21), après saisie d'un ordre d'affichage ou après actionnement du système de clé électronique, ce dernier étant un composant du système de casiers et/ou d'un radiotéléphone.

5. Procédé selon la revendication 3, **caractérisé en ce que** les serrures de plusieurs casiers (1) de dimensions identiques ou différentes sont actionnées par commande par un système de verrouillage électronique.

6. Procédé selon l'une quelconque des revendications 3 à 5, **caractérisé en ce que** le terminal de données de dialogue (16) est un composant d'un système de verrouillage électronique, commandé par ordinateur.

7. Procédé selon l'une quelconque des revendications précédentes, **caractérisé en ce que** l'occupation d'un casier (1) est affichée en permanence après la saisie d'un ordre d'affichage ou seulement après l'identification d'une personne disposant d'un droit d'accès, après saisie d'un ordre d'affichage.

8. Procédé selon la revendication 7, **caractérisé en ce que** l'occupation est affichée sur un écran d'affichage (18, 19, 20, 21) du système de casiers, sur le terminal chez le destinataire ou sur un affichage sur le terminal de dialogue (16), ou au moyen d'un témoin lumineux associé au casier (1) ou sur l'écran d'affichage d'un radiotéléphone.

9. Procédé selon la revendication 7 ou 8, **caractérisé en ce que** le numéro du casier (1) occupé s'affiche.

10. Procédé selon la revendication 1 ou 2, **caractérisé en ce que**,
après le dépôt du produit dans le casier (1), la porte (2) se verrouille automatiquement après la fermeture pour le distributeur ou le destinataire disposant d'un droit d'accès et ne peut être déverrouillée que par l'autre partenaire disposant d'un droit d'accès, et **en ce que**, en présence d'un casier (1) supplémentaire, ce dernier est libéré par une identification renouvelée d'une personne disposant d'un droit d'accès.

11. Procédé selon la revendication 10, **caractérisé en ce que** le système électronique de verrouillage des serrures des casiers (1) individuels ou de plusieurs casiers (1) peut être déverrouillé ou verrouillé avec un passe-partout électronique.

12. Procédé selon l'une quelconque des revendications précédentes, **caractérisé en ce que** le système de verrouillage électronique commandé par ordinateur peut être actionné par une personne disposant d'un droit d'accès, avec au moins l'un des systèmes de clés électroniques cités ci-dessous :
moyen de saisie alphanumérique ou numérique ;
carte à puce, via un lecteur de cartes à puce ;
carte magnétique, via un lecteur de cartes magnétiques ;
code barre, via un lecteur de code barre ;
puce transpondeur, via un lecteur de puce transpondeur ;
évaluation biométrique des données, via des capteurs ;
enregistrement vocal, via des circuits ou logiciels de reconnaissance vocale ;
par sélection de l'ordinateur au moyen d'un radiotéléphone d'un réseau cellulaire, l'ordinateur ou l'ordinateur administrateur intégré dans le réseau de communication vérifiant le droit d'accès, à l'aide du code PIN et/ou du numéro de téléphone ;
par carte EC ou par carte de crédit, par saisie simultanée du code PIN ou par des données biométriques ; ou
par association d'au moins deux des moyens de saisie précédemment cités, la validation également du débit automatique de taxes ou de montants de factures du compte du destinataire ou d'un paiement comptant pouvant être programmée en supplément de façon dépendante, au moyen de récepteurs de monnaie ou de billets de banque intégrés dans le système.

13. Procédé selon la revendication 12, **caractérisé en ce que** le système de verrouillage électronique comporte des moyens de saisie alphanumérique ou numérique (6) ou d'autres moyens de saisie du système de clés et **en ce que**, à chaque personne disposant d'un droit d'accès sont attribuées chaque fois des données personnelles de droit d'accès, qui sont mémorisées dans la mémoire de l'ordinateur (8, 9, 10), et qui sont modifiables ou susceptibles d'être mises à jour par saisie de modifications par une personne autorisée ou par téléchargement, et **en ce que** la validation du système de verrouillage pour le chargement ou le retrait d'un casier (1) s'effectue uniquement par saisie de données personnelles de droits d'accès, par les personnes disposant d'un droit d'accès.

14. Procédé selon la revendication 12 ou 13, **caractérisé en ce que**, un numéro d'identification de personne supplémentaire (PIN) est saisi par l'intermédiaire d'un clavier (6) présent.

15. Procédé selon la revendication 12 ou 13, **caractérisé en ce que**, l'identification de la personne disposant d'un droit d'accès s'effectue au moyen de capteurs biométriques et **en ce que** la vérification des droits d'accès s'effectue dans l'ordinateur ou par l'intermédiaire du réseau de télécommunication, par un ordinateur externe connecté et **en ce que** le système de verrouillage n'est opérationnel qu'après la confirmation du droit d'accès.

16. Procédé selon la revendication 12, **caractérisé en ce que** le produit destiné à être déposé dans le casier (1) ou son emballage ou ses papiers d'accompagnement sont munis d'une puce transpondeur, dans laquelle sont mémorisées des données d'expédition et/ou des adresses et **en ce que** le système de casiers (3, 4, 5) comporte un émetteur/récepteur haute fréquence, qui lit la puce transpondeur, et **en ce que** la déconnexion de la serrure pour l'ouverture de la porte (2) d'un casier (1) à charger est effectuée par évaluation des données de la puce transpondeur et **en ce que** la déconnexion du système de verrouillage pour le retrait du produit est effectuée par le destinataire autorisé, au moyen de son système de clé électronique.

17. Procédé selon la revendication 16, **caractérisé en ce que** le système de clé électronique est également réalisé par une puce transpondeur, qui est montée sur une carte à puce ou sur un dispositif d'identification du destinataire ou du distributeur.

18. Procédé selon la revendication 12, **caractérisé en ce que** le produit destiné à être déposé dans le casier (1) ou son emballage ou ses papiers d'accompagnement sont munis d'un code barre, contenant au moins les données d'expédition et/ou l'adresse du destinataire et **en ce que** le système de casiers (3, 4, 5) comporte un lecteur de code barre ou que le distributeur dispose d'un lecteur de code barre, qui au moyen d'une cellule émettrice, envoie les données balayées au moins à l'ordinateur (8, 9, 10) du système de casiers (3, 4, 5) et **en ce que** la déconnexion de la serrure pour l'ouverture de la porte (2) d'un casier (1) à charger est effectuée par évaluation des données du code barre par l'ordinateur du système de casiers (3, 4, 5) ou par l'ordinateur central (15).

19. Procédé selon les revendications 1, 2, 7, 8 ou 9, **caractérisé en ce que**, un enregistrement de l'occupation d'un casier (1) est effectué au moyen de capteurs intégrés et **en ce que** la confirmation d'occupation est délivrée sous forme de donnée ou d'un signal.

20. Procédé selon la revendication 19 **caractérisé en ce que**,
une cellule de pesée détermine le poids du produit déposé et **en ce que** les données concernant le poids sont transmises à l'ordinateur (8, 9, 10) du système de casiers (3, 4, 5, 6) ou sont transmises par ce dernier à l'ordinateur administrateur central (15).

21. Procédé selon la revendication 1 ou 2, **caractérisé en ce que** les données sauvegardé&es dans la mémoire de l'ordinateur (8, 9, 10) peuvent être converties en codage vocal et **en ce que** les données munies d'une validation sont interrogeables par la personne disposant d'un droit d'accès, par l'intermédiaire d'un terminal téléphonique, notamment d'un téléphone (17), sous forme de données vocales et sont délivrées par l'intermédiaire d'un haut-parleur ou d'un écouteur de récepteur téléphonique, sous forme d'ondes sonores acoustiques.

22. Procédé selon l'une quelconque des revendications 1 à 3, **caractérisé en ce que** les données mémorisées dans la mémoire de l'ordinateur (8, 9, 10) sont imprimées au moins partiellement par une imprimante d'occupation du système de casiers (3, 4, 5).

23. Procédé selon la revendication 1, 2 ou 12, **caractérisé en ce que**, le système de clé électronique contient une mémoire effaçable par cellules et rechargeable, **en ce que** dans ces cellules sont mémorisées des données, correspondant à des valeurs en argent et **en ce que**, à l'aide du temps d'occupation d'un casier (1), l'ordinateur (8, 9, 10) du système de casiers (3, 4, 5) détermine le prix pour l'occupation du casier (1), et **en ce que** le nombre correspondant de cellules de valeurs en argent s'efface à la déconnexion de la serrure.

24. Procédé selon la revendication 23, **caractérisé en ce que**, la mémoire est prévue sur une carte à puce, **en ce que** cette dernière est une carte monétaire préchargée ou rechargeable, qui est rechargée par l'intermédiaire de l'ordinateur (8, 9, 10) du système de casiers (3, 4, 5), par un ordinateur bancaire ou par un ordinateur administrateur (15) externe du distributeur participant au système de casiers ou de l'expéditeur.

25. Procédé selon la revendication 1, 2 ou 12, **caractérisé en ce que** le système de clé électronique fonctionne au moyen d'une carte EC ou d'une carte de crédit et **en ce que** lors de l'introduction de cette dernière dans un lecteur, une connexion s'établit automatiquement avec un ordinateur bancaire et après validation du casier (1) pour le retrait du produit déposé, les taxes d'utilisation sont débitées du compte de la personne disposant d'un droit d'accès.

26. Procédé selon la revendication 13, 23, 24 ou 25, **caractérisé en ce que**, lors du dépôt d'envois contre remboursement, les cellules de valeurs monétaires s'effacent ou le débit de la taxe de contre remboursement du compte bancaire s'effectue, de façon commandée par l'ordinateur (8, 9, 10).

27. Système de casiers pour la réalisation du procédé selon la revendication 1 ou 2, comportant au moins
- un casier (1), avec au moins une porte verrouillable (2) ou une trappe,
- un système de verrouillage électronique commandé par ordinateur, pour actionner la serrure de la porte (2) ou de la trappe du casier (1), au moyen d'un système de clé électronique d'un distributeur ou d'un destinataire disposant d'un droit d'accès,
- des moyens de saisie informatique, tels que des moyens de saisie numérique ou alphanumérique, des lecteurs de cartes à puce, des lecteurs de cartes magnétiques, des lecteurs de puces transpondeurs, des capteurs biométriques ou un radiotéléphone pour l'identification de la personne disposant d'un droit d'accès,
- une mémoire, dans laquelle sont mémorisées les données d'identification, notamment le nom et l'adresse de la personne disposant d'un droit d'accès,
- une mémoire supplémentaire ou zone de mémoire, dans laquelle sont enregistrées au moins les adresses et les données de mouvements pour le produit à déposer, et
- une interface de télécommunication (12, 13, 14) vers un réseau de communication (8, 9, 10), notamment un réseau de téléphonie fixe ou de radiotéléphonie mobile, Internet inclus,
- l'ordinateur (8, 9, 10) du système de verrouillage pouvant être déconnecté ou connecté au choix pour des personnes disposant d'un droit d'accès par un ordinateur administrateur central (15) ou par l'intermédiaire d'un terminal de données ou d'un téléphone.

28. Système de casiers selon la revendication 27, **caractérisé en ce que** la porte (2) d'un casier (1) est accouplée sur un entraînement, qui ferme automatiquement la porte, une fois que le casier est occupé.

29. Procédé selon la revendication 27, **caractérisé en ce que**, l'ordinateur est accouplé à un terminal de radiotéléphonie et **en ce que**, un dialogue avec un téléphone fixe ou un téléphone mobile peut être établi par cet intermédiaire.
